# EUROPÄISCHE PATENTSCHRIFT

(11) **EP 1 655 494 B1**
(45) Veröffentlichungstag und Bekanntmachung des Hinweises auf die Patenterteilung: **20.03.2019**
(21) Anmeldenummer: 05022633.1
(22) Anmeldetag: 18.10.2005
(51) Int. Cl.: F04D 27/00

(54) **Vakuumpumpsystem und Signalerzeugungsverfahren**
Vacuum pump system and signal generating method
Pompe à vide et procédé de génération de signaux

(30) Priorität: 09.11.2004 DE 102004054004
(43) Veröffentlichungstag der Anmeldung: 10.05.2006
(73) Patentinhaber: Pfeiffer Vacuum GmbH, 35614 Asslar (DE)
(72) Erfinder: Böttcher, Jochen, 35394 Gießen-Rödgen (DE); Losch, Wolfgang, 35080 Bad Endbach (DE)
(74) Vertreter: Manitz Finsterwald Patentanwälte PartmbB

(56) Entgegenhaltungen:
- EP-A1- 0 597 365
- WO-A1-03/040568
- US-A1- 2002 094 277
- US-A1- 2002 164 243

## Beschreibung

Die Erfindung betrifft eine Vorrichtung und ein Verfahren zum Betrieb eines Vakuumpumpsystems.

Vakuumpumpen sind wichtige Bestandteile vieler Systeme zur Erzeugung von Produkten oder zur Analyse von Stoffen. Die Fertigungsprozesse sind zunehmend komplex und hocheffizient geworden, weshalb auch die Anforderungen an die Vakuumpumpen gestiegen sind. Insbesondere sind heute eine hohe Flexibilität und gute Bedienbarkeit bei hoher Betriebssicherheit gefragt.
Um diesen Anforderungen zu genügen, besitzen Vakuumpumpen eine Vielzahl von Sensoren, die den Betriebszustand überwachen. Hierzu zählen Temperaturfühler, Drehzahlmesser und viele andere mehr. Auch solche Größen, die ohne Sensor bestimmt werden, charakterisieren den Zustand der Pumpe, beispielsweise Fehlercodes, die in einem Fehlerspeicher abgespeichert werden, oder die Schaltzustände von Heizelementen u.ä.. Die Integration der Vakuumpumpe und ein sicherer Betrieb erfordern, dass die Messwerte der Sensoren und die weiteren Größen ständig überwacht und Steuersignale generiert werden können. Mit Hilfe dieser Steuersignale ist es dem Anwender der Pumpe möglich, die Pumpe in sein System zu integrieren. Insbesondere erlauben sie eine Reaktion auf einen sich ändernden Betriebszustand der Pumpe.
Die Steuersignale werden erzeugt, indem zunächst diejenigen Größen erfasst werden, die den Betriebszustand des Vakuumpumpsystems kennzeichnen. Anschließend werden diese Größen mit Vorgabewerten verglichen. Das Ergebnis dieses Vergleichs kann dann logisch mit anderen solchen Ergebnissen verknüpft werden und bilden ein Endergebnis. Aus diesem wird dann ein Steuersignal generiert und auf der Steuerleitung zur Verfügung gestellt.
Im Stand der Technik geschieht dies in fest vorgegebenen Form, d.h. bei Herstellung der Pumpe wird festgelegt, welche Verknüpfungen möglich sind.

Dies macht die Pumpen erheblich unflexibel, denn die Steuersignale sind nur auf die Fälle angepasst, die bei der Herstellung ersichtlich waren. Treten Sonderfälle auf, muss die Software durch den Hersteller der Pumpe geändert werden, wodurch natürlich Kosten und Zeitverlust entstehen. Für den Benutzer der Pumpe ist überdies meist nicht klar, wie die Sensorsignale zu Steuersignalen verknüpft werden, er kann nicht davon ausgehen, dass das ausgegebene Steuersignal seinen Anforderungen entspricht.

Die US 2002/0094277 A1 beschreibt ein Vakuumpumpsystem mit einem Steuermodul, das einen Prozessor zur Steuerung des Pumpenmotors und von Ventilen der Pumpe aufweist. Der Prozessor ist zur Einrichtung von bestimmten Steuersequenzen programmierbar. Außerdem sind Werte, beispielsweise für bestimmte Verzögerungszeiten, eingebbar.

In der WO 03/040568 A1 ist eine Vakuumpumpe mit einem Eingabemittel für Betriebsanweisungen, beispielsweise einer Soll-Dreh-Frequenz oder eines Start-Stoppbefehles, offenbart.

Die EP 0 597 365 A1 und die US 2002/0164243 A1 offenbaren jeweils eine Vakuumpumpe mit einer Steuerungsvorrichtung.

Die Aufgabe der Erfindung ist es, ein Vakuumpumpsystem zu schaffen, in welchem die Anpassung der Erzeugung von Steuersignalen flexibler und insgesamt kostensparend ist.

Gelöst wird diese Aufgabe durch das Signalerzeugungsverfahren nach Anspruch 1 und die Vorrichtung nach Anspruch 9.
Entgegen dem Stand der Technik ist die Erzeugung der Steuersignale innerhalb des Vakuumpumpsystems anpassbar. Damit kann das Vakuumpumpsystem an aktuelle Bedürfnisse ausgerichtet werden, ohne dass der Hersteller konsultiert werden muss.
Die Einstellung geschieht vor Ort und kann durch den Benutzer des Vakuumpumpsystems oder einem Servicemitarbeiter erfolgen, was insgesamt Arbeitszeit bei Vakuumpumpsystembesitzer und Vakuumpumpsystemhersteller spart. Eine kostenintensive Variantenvielfalt wird vermieden, da jede Variante durch Anpassung vor Ort aus demselben Grundtyp des Vakuumpumpsystems hervorgeht.

Der Benutzer bzw. Servicemitarbeiter kann auch eine Anpassung verwenden, die ein Dritter erstellt hat. In dem Fall kann die Einstellung quasi auch fern der Vakuumpumpsystems erfolgen. Oder als Kombination kann die Einstellung auch durch einen Dritten per geeignetem Medium (z.B. Internet) direkt auf das Vakuumpumpsystem verbracht werden, ohne dass jemand vor Ort sein muss.

Die Erfindung soll im Folgenden anhand der Figuren näher erläutert werden.
- Fig. 1:: Schematische Darstellung des Verfahrens in der einfachsten Form.
- Fig. 2:: Komplexere Verarbeitung mehrerer Größen zur Erzeugung mehrerer Steuersignale.
- Fig. 3:: Maskierung und eine Rückkopplungsschleife in der ein Endergebnis zurück auf den Eingang gekoppelt wird.
- Fig. 4:: Vakuumpumpsystem mit einer Zustandsverarbeitungseinheit und einem Hilfsmittel zur Durchführung der Änderung an der Erzeugung der Steuersignale.

Das erfindungsgemäße Verfahren ist in seiner einfachsten Form in Fig. 1 dargestellt. Es liegen mindestens zwei Ausgangswerte vor (linke Seite der Fig. la), wobei es sich im hier gezeigten Beispiel um die Drehzahl als eine den Zustand der Vakuumpumpe kennzeichnende Größe und einen Vorgabewert handelt. Diese beiden Werte werden im Schritt "Vergleichen" miteinander verglichen und damit ein Vergleichsergebnis erzeugt. Im gezeigten Beispiel werden die Werte auf Gleichheit überprüft, es kann hier aber jeder Vergleichsoperator angewendet werden, also auch "größer als", "kleiner als", "kleiner gleich", "größer gleich" und "ungleich". Durch den Vergleich entsteht ein Ergebnis in Form eines logischen Zustands. Dieser Zustand wird dann zur Erzeugung eines Signals genutzt, beispielsweise wird eine Leuchtdiode angesteuert, eine Signalleitung auf einen logischen Pegel (z.B. 5V oder 0V) gesetzt oder ein Logikwert über ein Bussystem übertragen. Durch die Wahl des Benutzers entsteht ein individuelles Schaubild, dass einer Konfiguration des Vakuumpumpsystems entspricht.
Als Ausgangswerte für den Vergleichsschritt können auch mehrere den Zustand der Vakuumpumpe kennzeichnende Größen dienen. Dies ist in Figur 1b gezeigt, wo zwei gemessene Temperaturen 1 und 2 miteinander verglichen werden. Dargestellt ist der Vergleich "Temperatur 1 größer als Temperatur 2". Daraus resultiert wiederum ein Vergleichsergebnis "Ergebnis 2", woraus ein Signal 2 erzeugt wird. Erfindungsgemäß wird der Benutzer des Vakuumpumpsystems in die Lage versetzt, die Art und die Anzahl der Vergleiche selbst zu wählen. Dadurch kann er kann beispielsweise selbst den Vergleich "größer als" in Fig. lb durch einen anderen Vergleich, z.B. "kleiner als", ersetzen. In diesem Beispiel gibt die Erfindung dem Benutzer die Möglichkeit, Art und Anzahl der Vergleiche zu wählen, was bei einer vorgefertigten Konfiguration wie im Stand der Technik nicht zutrifft.

Die höhere Flexibilität und Effizienz des erfindungsgemäßen Verfahrens wird in Fig. 2 am Beispiel eines komplexeres Systems veranschaulicht. Im ersten Schritt ganz links in der Abbildung werden mehrere Größen erfasst, hier die Drehzahl, ein Fehlercode und eine Temperatur 1. Der Fehlercode ist eine binäre Zahl, die repräsentiert, ob eine Komponente fehlerfrei funktioniert oder nicht. Im Fehlercode können auch Zeitüberschreitungen oder ähnliche Fehler enthalten sein. Erfindungsgemäß kann der Benutzer nun diese erfassten Größen von ihm gewählten Vergleichen unterziehen. In der Figur von oben nach unten sind dies: der Vergleich der Drehzahl mit der Vorgabe "50 Hz" durch den Vergleichsoperator "größer als"; der Vergleich der Drehzahl mit dem der Vorgabe "250 Hz" mit dem Vergleichsoperator "kleiner als"; der Vergleich des Fehlercodes mit der Vorgabe "0100101" mit dem Vergleichsoperator "ist gleich" und in der unteren Zeile der Vergleich der Temperatur 1 mit der Vorgabe "100°C" mit dem Vergleichsoperator "größer als". Im nächsten Schritt werden die Ergebnisse der Vergleiche zumindest teilweise logisch miteinander verknüpft, wobei die Art und Anzahl der logischen Verknüpfungen ebenfalls und damit in einem weiteren Aspekt der Erfindung, vom Benutzer gewählt werden. Gezeigt ist im Beispiel der Figur 2, das die Vergleiche der ersten beiden Zeilen durch "und" miteinander verknüpft werden. Dieses Ergebnis wird anschließend mit dem Ergebnis der Zeile 3 durch "oder" verknüpft, wodurch ein Ergebnis 1 entsteht, aus dem dann in der Folge das Signal 1 erzeugt wird. Im Beispiel wird das Ergebnis des Vergleichs der Temperatur 1 mit der Vorgabe direkt als Ergebnis 2 zur Erzeugung des Signals 2 benutzt.

Eine weiteres Beispiel eines vom Benutzer gewählten Schemas von Vergleichen und logischen Verknüpfungen ist in Fig. 3 gezeigt. Gegenüber dem Beispiel in Figur 2 wurde der Vergleich der Temperatur 1 weggelassen. Zusätzlich wurde eine Maskierung des Fehlercodes vorgenommen, d.h. nur ein Teil des Fehlercodes wird für den Vergleich mit der Vorgabe "0101" benutzt, beispielsweise die letzten vier Stellen bzw. "bits" (unterstrichen). Die Maskierung kann durch bitweises UND, bitweises ODER, bitweises EXKLUSIV-ODER oder ähnliche bitweise Operationen erfolgen. Das Ergebnis der Maskierung ist immer noch ein Wert und wird erst durch den nachfolgenden Vergleich zu einem logischen Zustand. Ebenfalls neu gegenüber Figur 2 ist, dass das Ergebnis 1 der logischen Verknüpfung der Ergebnisse der beiden Vergleiche in den Zeilen 1 und 2 als Grundlage des Vergleiches in Zeile 3 benutzt wird.

Figur 4 zeigt ein Vakuumpumpsystem, das zur Durchführung des erfindungsgemäße Verfahrens gestaltet ist. Gezeigt sind eine Turbomolekularpumpe 41, eine Vorvakuumpumpe 42, eine Zustandsverarbeitungseinheit 43 und ein Hilfsmittel 44. Der Rotor 50 der Turbomolekularpumpe wird durch einen Antrieb 45 in Drehung versetzt und durch Lager 51 drehbar unterstützt. Temperatursensoren 46 und 47 überwachen die Temperatur von verschiedenen Bereichen der Turbomolekularpumpe. Ein Ventil 48 dient beispielsweise zum Fluten der Turbomolekularpumpe. Die Zustandsverarbeitungseinheit 43 überwacht den Zustand der Turbomolekularpumpe. Dazu steht sie in Verbindung mit deren Sensoren, beispielsweise den Temperatursensoren, dem Antrieb, dem Flutventil und den Lagersensoren 52. Die Zustandsverarbeitungseinheit beinhaltet elektrische und elektronische Schaltungen 53 zur Durchführung der Verfahrensschritte "Vergleichen" und "Erzeugen eines Signals". Die erzeugten Signale werden auf den Leitungen 56 zur Verfügung gestellt, es kann sich bei 56 auch um ein digitales Bussystem oder eine Anzeigeeinheit handeln. Die Wahl der Art der Vergleiche kann auf verschiedene Art geschehen. Denkbar ist beispielsweise bei diskreten elektronischen Schaltungen, dass auf der Platine Wählschalter vorgesehen sind, mit denen einzelne Teile der Schaltung (jeweils entsprechend einzelnen Vergleichen) abgeschaltet oder Umgehungen freigeschaltet werden können. In einer anderen Form könnte es möglich sein, elektronische Platinen auszutauschen, die Schaltungen mit Vergleichen enthalten. Je nach Bedürfnis würde eine andere Platine eingesetzt. Bei Vakuumpumpsystemen mit Mikroprozessoren können die Vergleiche durch ein Programm auf dem Mikroprozessor durchgeführt werden. Der Benutzer oder ein anderer Bediener der Pumpe ist erfindungsgemäß in der Lage, die aktiven Teile der Software und damit die Vergleiche zu bestimmen.
Das Hilfsmittel 44, welches als Bestandteil der Zustandsverarbeitungseinheit 43 oder als eigenständiges Gerät ausgebildet sein kann, versetzt den Benutzer in die Lage, die Art der Vergleiche und logischen Verknüpfungen zu wählen. Denkbar ist, dass die Konfiguration der Vergleiche im Hilfsmittel 44 durchgeführt wird, während Hilfsmittel 44 und Zustandsverarbeitungseinheit 43 voneinander getrennt sind. Durch eine Verbindung oder ein Übertragungsmedium wird dann die neue Konfiguration in die Zustandsverarbeitungseinheit übertragen.

Denkbar ist auch, dass dieses Hilfsmittel als Rechner ausgestaltet ist, der über ein Bussystem mit der Zustandsverarbeitungseinheit in Kontakt steht und Daten austauscht.

Die Zustandsverarbeitungseinheit kann einen oder mehrere Physikalische Wandler 54 enthalten, beispielsweise in Form eines oder mehrerer Analog-to-Digital-Converter.

Weiterhin kann die Zustandsverarbeitungseinheit 43 oder das Hilfsmittel 44 eine Prüfeinheit 55 beinhalten. Diese Einheit überprüft die vom Benutzer gewählten Vergleiche und logischen Verknüpfungen auf logische Richtigkeit.

In einer Ausführungsform kann die Zustandsverarbeitungseinheit einen Mikroprozessor enthalten, der mindestens einen Teil der Funktionen der elektrischen und elektronischen Schaltungen 53, des physikalischen Wandlers 54 und der Prüfeinheit 55 übernimmt.

In einer weiteren Ausführungsform ist die Zustandsverarbeitungseinheit 43 Bestandteil der Turbomolekularpumpe 41. Sie kann auch Teil der Steuerelektronik sein, die Antrieb und eventuell vorhandene Magnetlager ansteuert.

## Patentansprüche

1. Verfahren zum Erzeugen mindestens eines den Zustand eines Vakuumpumpsystems kennzeichnenden Signals, welches als Verfahrensschritte beinhaltet:
- den Vergleich mindestens zweier Werte zur Erzeugung eines Vergleichsergebnisses, wobei die Werte den Betriebszustand des Vakuumpumpsystems kennzeichnende Größen oder Vorgabewerte sind, und
- Erzeugen eines Signals aus dem Vergleichsergebnis,
**dadurch gekennzeichnet, dass** die Art des Vergleiches anpassbar ist.

2. Verfahren nach Anspruch 1, **dadurch gekennzeichnet, dass** es als weiteren Schritt das logische Verknüpfen von logischen Zuständen umfasst, wobei die logischen Zustände Vergleichsergebnisse oder Vorgabewerte sind.

3. Verfahren nach Anspruch 1 oder 2, **dadurch gekennzeichnet, dass** es als weiteren Schritt das Maskieren der den Betriebszustand des Vakuumpumpsystems kennzeichnende Größen umfasst.

4. Verfahren nach einem der vorhergehenden Ansprüche, **dadurch gekennzeichnet, dass** es als weiteren Schritt das Physikalische Wandeln von logischen Zuständen umfasst.

5. Verfahren nach einem der vorhergehenden Ansprüche, **dadurch gekennzeichnet, dass** mindestens eines der Vergleichsergebnisse als Ausgangswert für wenigstens einen Vergleich dient.

6. Verfahren nach einem der vorhergehenden Ansprüche, **dadurch gekennzeichnet, dass** die Einstellungen auf logische Richtigkeit getestet werden.

7. Verfahren nach einem der vorhergehenden Ansprüche, **dadurch gekennzeichnet, dass** das Vakuumpumpsystem Sensoren (46, 47) und eine Zustandsverarbeitungseinheit (43) aufweist.

8. Verfahren nach einem der vorhergehenden Ansprüche, **dadurch gekennzeichnet, dass** das Vakuumpumpsystem Mittel (44) zum Wählen der Art und Anzahl der Vergleiche umfasst.

9. Vakuumpumpsystem umfassend eine Vakuumpumpe (41), Sensoren (46, 47) und eine Zustandsverarbeitungseinheit (43), wobei die Zustandsverarbeitungseinheit mindestens eines den Zustand eines Vakuumpumpsystems kennzeichnenden Signals erzeugt, wobei
- mindestens zwei Werte zur Erzeugung eines Vergleichsergebnisses verglichen werden, wobei die Werte den Betriebszustand des Vakuumpumpsystems kennzeichnende Größen oder Vorgabewerte sind, und
- das Signal aus dem Vergleichsergebnis erzeugt wird
**dadurch gekennzeichnet, dass** die Art des Vergleiches anpassbar ist.

10. Vakuumpumpsystem nach Anspruch 9, **dadurch gekennzeichnet, dass** die Zustandsverarbeitungseinheit mindestens einen Mikroprozessor enthält, der mindestens einen Teil der Funktionen der elektrischen und elektronischen Schaltungen (53), des physikalischen Wandlers (54) und der Prüfeinheit (55) übernimmt.

11. Vakuumpumpsystem nach Anspruch 9 oder 10, **dadurch gekennzeichnet, dass** Zustandsverarbeitungseinheit (43) und Hilfsmittel (44) voneinander trennbar sind.

## Claims

1. A method of generating at least one signal which characterizes a state of a vacuum pump system and which includes as method steps:
- comparing at least two values to produce a comparison result, with the values being parameters which characterize an operating state of the vacuum pump system or default values; and
- generating a signal from the comparison result,
**characterized in that** the kind of the comparison can be adapted.

2. A method in accordance with claim 1, **characterized in that** it comprises logically linking logical states as a further step, with the logical states being comparison results or default values.

3. A method in accordance with claim 1 or claim 2, **characterized in that** it comprises masking the parameters which characterize the operating state of the vacuum pump system as a further step.

4. A method in accordance with any one of the preceding claims, **characterized in that** it comprises physically converting logical states as a further step.

5. A method in accordance with any one of the preceding claims, **characterized in that** at least one of the comparison results serves as a starting value for at least one comparison.

6. A method in accordance with any one of the preceding claims, **characterized in that** the settings are tested for logical correctness.

7. A method in accordance with any one of the preceding claims, **characterized in that** the vacuum pump system has sensors (46, 47) and a state processing unit (43).

8. A method in accordance with any one of the preceding claims, **characterized in that** the vacuum pump system comprises means (44) for selecting the kind and number of the comparisons.

9. A vacuum pump system comprising a vacuum pump (41), sensors (46, 47) and a state processing unit (43), wherein the state processing unit generates at least one signal which characterizes the state of a vacuum pump system, wherein
- at least two values are compared to produce a comparison result, with the values being parameters which characterize the operating state of the vacuum pump system or default values; and
- the signal is generated from the comparison result,
**characterized in that** the kind of the comparison can be adapted.

10. A vacuum pump system in accordance with claim 9, **characterized in that** the state processing unit includes at least one microprocessor which takes over at least some of the functions of the electrical and electronic circuits (53), of the physical converter (54) and of the test unit (55).

11. A vacuum pump system in accordance with claim 9 or claim 10, **characterized in that** the state processing unit (43) and the auxiliary means (44) can be separated from one another.

## Revendications

1. Procédé pour générer au moins un signal caractérisant l'état d'un système de pompe à vide, comprenant les étapes suivantes :
- la comparaison d'au moins deux valeurs pour générer un résultat de comparaison, les valeurs étant des grandeurs caractérisant l'état de fonctionnement du système de pompe à vide ou des valeurs prédéfinies, et
- la génération d'un signal à partir du résultat de comparaison,
**caractérisé en ce que**
le type de comparaison est adaptable.

2. Procédé selon la revendication 1,
**caractérisé en ce que**
il comprend une autre étape consistant en une liaison logique d'états logiques, les états logiques étant des résultats de comparaison ou des valeurs prédéfinies.

3. Procédé selon la revendication 1 ou 2,
**caractérisé en ce que**
il comprend une autre étape consistant en un masquage des grandeurs caractérisant l'état de fonctionnement du système de pompe à vide.

4. Procédé selon l'une des revendications précédentes,
**caractérisé en ce que**
il comprend une autre étape consistant en une conversion physique d'états logiques.

5. Procédé selon l'une des revendications précédentes,
**caractérisé en ce que**
l'un au moins des résultats de comparaison sert de valeur de départ pour au moins une comparaison.

6. Procédé selon l'une des revendications précédentes,
**caractérisé en ce que**
les réglages sont testés vis-à-vis de la justesse logique.

7. Procédé selon l'une des revendications précédentes,
**caractérisé en ce que**
le système de pompe à vide comprend des capteurs (46, 47) et une unité de traitement d'état (43).

8. Procédé selon l'une des revendications précédentes,
**caractérisé en ce que**
le système de pompe à vide comprend des moyens (44) pour sélectionner le type et le nombre des comparaisons.

9. Système de pompe à vide comportant une pompe à vide (41), des capteurs (46, 47) et une unité de traitement d'état (43), l'unité de traitement d'état générant au moins un signal caractérisant l'état d'un système de pompe à vide,
dans lequel
- au moins deux valeurs sont comparées pour générer un résultat de comparaison, les valeurs étant des grandeurs caractérisant l'état de fonctionnement du système de pompe à vide ou des valeurs prédéfinies, et
- le signal est généré à partir du résultat de comparaison,
**caractérisé en ce que**
le type de comparaison est adaptable.

10. Système de pompe à vide selon la revendication 9,
**caractérisé en ce que**
l'unité de traitement d'état comprend au moins un microprocesseur qui assure une partie au moins des fonctions des circuits électriques et électroniques (53), du convertisseur physique (54) et de l'unité de vérification (55).

11. Système de pompe à vide selon la revendication 9 ou 10,
**caractérisé en ce que**
l'unité de traitement d'état (43) et les moyens auxiliaires (44) peuvent être séparés les uns des autres.
